# EUROPÄISCHE PATENTANMELDUNG

(11) **EP 1 156 189 A1**
(43) Veröffentlichungstag der Anmeldung: **21.11.2001**
(21) Anmeldenummer: 00110368.8
(22) Anmeldetag: 15.05.2000
(51) Int. Cl.: F01D 25/32, F01D 5/18

(54) **Turbinenschaufel, Turbine und Verfahren zum Betreiben einer Turbine**

(71) Anmelder: SIEMENS AKTIENGESELLSCHAFT, 80333 München (DE)
(72) Erfinder: Heine, Werner, 46487 Wesel (DE); Eppendorfer, Jörg, 02828 Görlitz (DE); Polte, Klaus, 02828 Görlitz (DE)

(57) **Zusammenfassung**

Um bei einer Turbinenanlage (26), insbesondere bei einer Industriedampfturbinenanlage, eine Tropfenerosion auf den Laufschaufeln (24) einer Niederdruck-Endstufe (34) zu vermeiden, ist eine elektrische Beheizung für die Leitschaufeln (2) in der Niederdruck-Endstufe (34) vorgesehen.

## Beschreibung

Die Erfindung bezieht sich auf eine Turbinenschaufel, insbesondere auf eine Leitschaufel für eine Dampfturbine, vorzugsweise für eine Industriedampfturbine. Die Erfindung betrifft weiterhin ein Verfahren zum Betreiben einer solchen Turbine.

Bei einer Dampfturbine wird die thermische Energie von der Turbine zugeführtem Dampf in mechanische Arbeit umgewandelt. Hierzu wird eine sich durch die Turbine hindurch erstreckende Welle, der sogenannte Läufer, mit Hilfe von Turbinenschaufeln angetrieben. Der Läufer ist mit einem Generator zur Energieerzeugung gekoppelt. Bei sogenannten Industriekraftwerken, deren Leistung in der Regel zwischen etwa 2MW bis 50MW liegt, ist zwischen der Turbine und dem Generator oftmals ein Getriebe zwischengeschaltet. Bei großindustriellen Anlagen zur Energieerzeugung mit einer Leistung größer als 100MW verbindet dagegen der Läufer unmittelbar ohne Zwischenschaltung eines Getriebes die Turbine mit dem Generator.

Zum Antreiben des Läufers sind Laufschaufeln und Leitschaufeln vorgesehen. Die Laufschaufeln sind am Läufer befestigt und rotieren mit diesem. Die Leitschaufeln sind feststehend am Turbinengehäuse angeordnet. Die Leitschaufeln sorgen für eine günstige und effiziente Strömungsführung des Dampfes durch die Turbine, um eine möglichst gute Umsetzung der thermischen Energie in mechanische Arbeit zu erzielen. Bei dieser Umsetzung reduziert sich sowohl die Temperatur als auch der Druck des Dampfes. Um einen möglichst großen Wirkungsgrad zu erzielen, ist die Dampfturbine in der Regel in unterschiedliche Teilbereiche, und zwar in einen Hochdruckteil, einen Mitteldruckteil und einen Niederdruckteil aufgeteilt. Bei Großkraftwerken wird der Dampf gegenwärtig im Niederdruckteil, auch als Niederdruck-Endstufe bezeichnet, bis auf etwa 50mbar reduziert. Bei den für kleinere Leistungen ausgelegten Turbinen für Industriekraftwerke wird der Dampf in der Niederdruck-Endstufe bis auf einen Enddruck von 100mbar reduziert. Prinzipiell ist aus Effizienzgründen ein möglichst geringer Enddruck anzustreben. Jedoch werden die technischen Maßnahmen mit abnehmendem Enddruck aufwendiger. Die obengenannten gegenwärtigen Grenzen für den Enddruck sind daher im Wesentlichen durch wirtschaftliche Überlegungen bedingt. Neuere Entwicklungen gehen dahin, die obengenannten Enddrücke sowohl bei den Großkraftwerken als auch bei den Industriekraftwerken weiter zu reduzieren.

Ein mit den niedrigen Enddrücken zusammenhängendes gravierendes Problem ist die sogenannte Tröpfchenschlagerosion, die zu einem hohen Verschleiß der Laufschaufeln führt. Denn aufgrund der niedrigen Drücke in der Niederdruck-Endstufe wächst die Gefahr, dass sich aus dem Dampf auskondensierte Feuchtigkeit auf den feststehenden Leitschaufeln niederschlägt und mit der Dampfströmung mitgerissen wird. Dabei werden von der Hinterkante der Leitschaufeln Wassertropfen weggerissen, die mit hoher Energie auf die Laufschaufeln, insbesondere auf deren Eintrittskante, prallen. Dieser Effekt wird als Tröpfchenschlagerosion bezeichnet und führt bei ungünstigen Umständen zu einer vollständigen Zerstörung einzelner Laufschaufeln.

Der Gefahr der Tröpfchenschlagerosion wird zum einen mit mechanischen Mitteln begegnet, indem die Eintrittskanten der Laufschaufeln besonders stabil ausgeführt werden. Hierzu werden diese besonders gehärtet oder es werden auf ihnen sogenannten Stellitplatten angebracht. Zum anderen ist vorgesehen, die Leitschaufeln mit Hilfe von Dampf zu beheizen, so dass ein Nässeniederschlag auf den Leitschaufeln als Ursache der Tröpfchenerosion vermieden ist. Zur Beheizung mit Dampf weisen die Leitschaufeln innen einen Hohlraum auf, durch den der Dampf geleitet wird.

Diese Methode der Dampfbeheizung findet allerdings ihre Grenzen bei kleinen Dampfturbinen, insbesondere bei Industriedampfturbinen. Bei diesen reicht die Schaufellänge der Leitschaufeln maximal bis etwa 400mm, wohingegen die Schaufellänge bei großen Dampfturbinen von Großkraftwerken 700mm erreicht. Aufgrund der kleinen Leitschaufeln können diese aus Stabilitätsgründen nicht mit einem Hohlraum versehen werden. Damit scheidet die Dampfbeheizung von Leitschaufeln in Niederdruck-Endstufen von kleinen Dampfturbinen aus. Für diese werden daher die mechanischen Schutzmaßnahmen ergriffen.

Der Erfindung liegt die Aufgabe zugrunde, bei einer Dampfturbine, insbesondere bei der Niederdruck-Endstufe einer Industriedampfturbine, eine Tröpfchenschlagerosion wirksam zu vermeiden.

Die Aufgabe wird gemäß der Erfindung gelöst durch eine Turbinenschaufel, insbesondere eine Leitschaufel für eine Dampfturbine, die elektrisch beheizbar ist.

Infolge der elektrischen Beheizbarkeit wird der Niederschlag von Nässe auf der Schaufeloberfläche als Ursache der Tröpfchenschlagerosion wirksam vermieden, da der Dampf auf der heißen Schaufeloberfläche nicht auskondensiert, und da ein bereits auskondensierter Anteil wieder verdampft wird. Zugleich wird die Stabilität und werden die mechanischen Eigenschaften der Turbinenschaufel aufgrund der elektrischen Beheizbarkeit nur geringfügig beeinträchtigt. Die elektrische Beheizbarkeit eignet sich daher insbesondere für kleine Turbinenschaufeln, wie sie in Industriedampfturbinen vorgesehen sind. Zudem ist die elektrische Beheizung im Vergleich zu der Dampfbeheizung konstruktiv einfacher, da in die komplexe Strömungsführung innerhalb der Turbine nicht eingegriffen werden muss.

Vorzugsweise ist bei der Turbinenschaufel eine Ausnehmung zur Aufnahme eines Heizelements vorgesehen. Das Heizelement wird also im Inneren Der Turbinenschaufel angeordnet, so dass ein möglichst guter und effizienter Wärmeübergang vom Heizelement in die Turbinenschaufel erfolgt. Durch die Ausnehmung im Inneren wird die Turbinenschaufel also vollständig aufgeheizt.

In einer bevorzugten Ausführung ist die Ausnehmung als Bohrung ausgebildet, die sich von einem Schaufelfuß der Turbinenschaufel in deren Schaufelblatt erstreckt. Dies führt zu einer möglichst gleichmäßigen Erwärmung des Schaufelblatts, insbesondere wird dadurch eine Erwärmung auch im dem Schaufelfuß abgewandten Endbereich des Schaufelblatts erzielt.

Vorteilhafterweise bemißt sich die Länge der Ausnehmung - je nach ihrem Durchmesser - nach den mechanischen und thermischen Stabilitätsanforderungen an das Schaufelblatt. D.h. die Ausnehmung erstreckt sich möglichst weit unter Berücksichtigung der minimalen Stabilitätsanforderungen in das Schaufelblatt hinein. Denn je weiter die Ausnehmung sich in das Schaufelblatt erstreckt, desto besser ist auf der einen Seite die Erwärmung, desto geringer ist auf der anderen Seite jedoch auch die Stabilität der Turbinenschaufel. Mit einer derartigen Ausführung wird eine möglichst gute Erwärmung bei ausreichender Stabilität erreicht.

Für eine ausreichend hohe Stabilität besteht das Schaufelblatt der Turbinenschaufel aus einem Vollmaterial.

In einer besonders bevorzugten Ausführung ist die Turbinenschaufel mit einer Steuereinrichtung zur Steuerung der elektrischen Heizleistung verbindbar, so dass die Turbinenschaufel nur bei Bedarf beheizbar ist. Die elektrische Heizung ist also zu- und abschaltbar. Im einfachsten Fall besteht die Steuereinrichtung aus einem einfachen Schalter.

Vorzugsweise ist die Heizleistung in Abhängigkeit einer Steuergröße, insbesondere in Abhängigkeit des in der Turbine herrschende Drucks, steuerbar. Dieser Ausgestaltung liegt die Überlegung zugrunde, dass der Druck in der Turbine, insbesondere bei einer Industrieturbine, in gewissen Grenzen schwankt, und dass bei den höheren Drucken im kritischen Niederdruck-Endstufenbereich eine Beheizung der Turbinenschaufeln nicht erforderlich ist.

Um eine Kondensation des Dampfes an den Leitschaufeln zu vermeiden, ist die Heizleistung derart bemessen, dass beim Betrieb eine Schaufeltemperatur von etwa 70°K bis 90°K über der Temperatur des Mediums erreichbar ist.

Vorzugsweise wird eine solche elektrisch beheizbare Turbinenschaufel in einer Turbinenanlage, insbesondere in einer Niederdruck-Endstufe einer Industriedampfturbinenanlage, angeordnet. Weitere vorteilhafte Ausgestaltungen der Turbinenanlage sind den Unteransprüchen zu entnehmen.

Die Aufgabe wird erfindungsgemäß weiterhin gelöst durch ein Verfahren zum Betreiben einer Turbine, insbesondere einer Dampfturbine, wobei mehrere Turbinenschaufeln, insbesondere Leitschaufeln elektrisch beheizt werden.

Die im Hinblick auf die Turbinenschaufel erwähnten Vorteile und besonderen Ausführungen sind sinngemäß auf das Verfahren zu übertragen. Weitere bevorzugte Ausführungsformen des Verfahrens sind in den Unteransprüchen niedergelegt.

Ein Ausführungsbeispiel der Erfindung wird im Folgenden anhand der Figuren näher erläutert. Es zeigen jeweils in schematischen Darstellungen:
- FIG 1: eine Leitschaufel in einer perspektivischen Ansicht,
- FIG 2: die gegenseitige Anordnung einer Laufschaufel und einer Leitschaufel mit integriertem elektrischen Heizelement in einer skizzenhaften Darstellung, und
- FIG 3: einen Ausschnitt aus einer Turbinenanlage.

Gemäß FIG 1 weist eine als Leitschaufel 2 ausgebildete Turbinenschaufel einen Schaufelfuß 4 sowie ein sich an diesen anschließendes Schaufelblatt 6 mit einer mondsichelförmigen Querschnittsfläche auf. An dem Schaufelfuß 4 abgewandten Ende des Schaufelblatts 6 ist ein flächiges Abschlusselement 8 angeformt. Im eingebauten Zustand erstreckt sich die Leitschaufel 2 im Wesentlichen in radialer Richtung von einem Gehäuse 10 einer Dampfturbine 12 in Richtung zu einem Läufer 14 (vgl. FIG 3). Die Leitschaufel 2 ist über den Schaufelfuß 4 fest mit dem Gehäuse 10 verbunden. Die nach innen gerichteten Abschlusselemente 8 einander in Umfangsrichtung der Dampfturbine 12 benachbarter Leitschaufeln 2 liegen aneinander an und bilden ein Dichtband.

Die Leitschaufel 2 weist als Ausnehmung eine Bohrung 16 auf, die sich weitgehend zentral in die Leitschaufel 2 hinein erstreckt. Die Bohrung 16 durchstößt hierzu den Schaufelfuß 4 und reicht in das Schaufelblatt 6 hinein. Die Bohrung 16 hat einen Durchmesser D, weist eine Länge L auf und erstreckt sich etwa bis zu einem Drittel der Schaufelblattlänge in das Schaufelblatt 6 hinein. Das Schaufelblatt 6 ist massiv aus Vollmaterial ausgebildet, und verjüngt sich zum Abschlusselement 8 sowohl in seiner Breite als auch in seiner Dicke. Aus Stabilitätsgründen ist die Eindringtiefe der Bohrung 16 in das Schaufelblatt 6 begrenzt. Die Gesamtlänge L(ges) der Leitschaufel 2 beträgt bei Industriedampfturbinen etwa 400mm. Geeignete Werte des Durchmessers D und der Länge L für eine solche Leitschaufel 2 liegen etwa bei L = 270mm und D = 10mm, ohne dass die Stabilität wesentlich beeinträchtigt wird. Diese Werte können jedoch variieren, insbesondere dann wenn anstatt der bohrlochförmigen Ausnehmung eine sich in Richtung zum Abschlusselement 8 verjüngende Bohrung vorgesehen wird, die wegen der Verjüngung tiefer in das Schaufelblatt 6 eindringen kann. Zugleich besteht die Möglichkeit, die Ausnehmung im Bereich des massiven Schaufelfußes 4 deutlich größer auszuführen. Zweckmäßigerweise wird zum Beheizen der Leitschaufel 2 ein an die Bohrung 16 oder an die Ausnehmung angepasstes Heizelement 18 (vgl. FIG 2) eingefügt. Die Bohrung 16 hat den wesentlichen Vorteil, dass sowohl die Bohrung 16 als auch das Heizelement 18 einfach herstellbar sind. Eine verbreiterte Ausnehmung im Bereich des Schaufelfußes 4 bietet den Vorteil, dass dort eine höhere Heizleistung bereitgestellt wird.

Gemäß FIG 2 ist das Heizelement 18 im Inneren der massiv ausgeführten Leitschaufel 2 angeordnet und wird über eine Stromleitung 20 mit Energie versorgt. Die Stromzuführung zum Heizelement 18 ist über eine als Schalter 22 ausgeführte Steuereinrichtung zu- und abschaltbar. Die Beheizung der Leitschaufel 2 kann daher bedarfsweise zugeschaltet werden.

Aus FIG 2 ist weiterhin zu entnehmen, dass die Leitschaufel 2 mit dem Gehäuse 10 fest verbunden ist. Die Leitschaufel 2 erstreckt sich vom Gehäuse 10 in radialer Richtung zu dem zentral in der Dampfturbine 12 angeordneten Läufer 14. An diesem ist eine Laufschaufel 24 befestigt, die sich in radialer Richtung vom Läufer 14 nach außen zum Gehäuse 10 erstreckt.

Die in FIG 3 dargestellte Turbinenanlage 26 umfasst die Dampfturbine 12, welche eine Hochdruckstufe 32, eine Mitteldruckstufe 33 und eine Niederdruck-Endstufe 34 aufweist, sowie eine Steuereinrichtung 28. Der Dampfturbine 12 wird hochdruckseitig über eine Dampfleitung 30 während des Betriebs Frischdampf zugeführt. Der Dampf wird nach Durchströmen der Hochdruckstufe 32 durch die Mitteldruckstufe 33 geführt, gelangt anschließend mit reduziertem Druck und reduzierter Temperatur in die Niederdruck-Endstufe 34 und verlässt diese mit einem vergleichsweise niedrigen Enddruck von unter 100mbar über eine Dampfableitung 36. Zwischen den einzelnen Stufen 32 bis 34 wird der Dampf über weitere Dampfleitungen 30 geführt. Der Dampf treibt über die Laufschaufeln 24 den Läufer 14 an, welcher über ein Getriebe 38 mit einem Generator 40 zur Erzeugung von Strom verbunden ist. Die Leitschaufeln 2 und Laufschaufeln 24 sind nur in der Niederdruck-Endstufe 34 dargestellt.

Zur Strömungsführung des Dampfes durch die Dampfturbine 12 sind die feststehenden Leitschaufeln 2 vorgesehen. Die Laufschaufeln 24 dienen zum Antreiben des Läufers 14. Sowohl bei den Leitschaufeln 2 als auch bei den Laufschaufeln 4 bilden eine Anzahl von Schaufeln einen ringförmig um den Läufer 14 umlaufenden Schaufelkranz 41. Eine Anzahl solcher Schaufelkränze 41 sind in Längsrichtung des Läufers 14 aufeinanderfolgend angeordnet, wobei Leitschaufeln 2 und Laufschaufeln 24 zahnartig ineinandergreifen.

Zu jeder der Leitschaufeln 2 führt eine Stromleitung 20 von der Steuereinrichtung 28. Diese ist gleichzeitig mit einem Sensor 42 verbunden, über den eine Zustandsgröße des Dampfs ermittelt wird. Der Sensor 42 ist gemäß FIG 3 am Beginn der Niederdruck-Endstufe 34 angeordnet. Alternativ besteht die Möglichkeit, ihn am Ende der Niederdruck-Endstufe 34, beispielsweise in der Dampfableitung 36, anzuordnen. Mit den Sensor 42 wird beispielsweise die Dampftemperatur, und insbesondere der Druck des Dampfes erfasst. In Abhängigkeit des gemessenen Wertes wird die Heizleistung der Leitschaufeln 2 über die Steuereinrichtung 28 gesteuert. Hierzu kann die Stromzuführung zu den einzelnen Heizelementen (in FIG 3 nicht explizit dargestellt) gedrosselt oder abgeschalten bzw. erhöht oder zugeschalten werden. Und zwar ist eine Heizleistung dann erforderlich, wenn ein besonders niedriger Druck vorherrscht, da die Gefahr einer Kondensation dann am größten ist. Durch das Beheizen der Leitschaufeln 2 wird der Niederschlag von Wasser auf den Leitschaufeln 2 vermieden, so dass das Auftreten einer Tröpfchenschlagerosion an den Laufschaufeln 24 sicher verhindert ist.

Die Steuereinrichtung 28 nimmt die Steuerung der Heizleistung vorzugsweise automatisch vor. Sie ist insbesondere in einem Sicherungskonzept für die Turbinenanlage 26 integriert und wird beispielsweise von einem zentralen Wartenraum einer Industrieanlage überwacht.

Die beschriebene elektrische Beheizbarkeit der Leitschaufeln 2 eignet sich insbesondere für Industriedampfturbinen, die im Vergleich zu Dampfturbinen eines Großkraftwerks deutlich geringere Leitschaufelgrößen aufweisen, so dass eine Dampfbeheizung der Leitschaufeln 2 aus Stabilitätsgründen ausgeschlossen ist. In der Regel werden Industriedampfturbinen mit höheren Drehzahlen als die Kraftwerksturbinen betrieben, wodurch die Gefahr der Tröpfchenschlagerosion erhöht ist. Typische Industriedampfturbinenanlagen zeichnen sich zudem dadurch aus, dass der Läufer 14 über das Getriebe 38 mit dem Generator 40 verbunden ist. Zudem wird der Dampf über die Dampfableitung 36 oftmals als Prozessdampf für industrielle Prozessabläufe entnommen.

## Patentansprüche

1. Turbinenschaufel, insbesondere Leitschaufel (2) für eine Dampfturbine (12), die elektrisch beheizbar ist.

2. Turbinenschaufel (2) nach Anspruch 1, bei der eine Ausnehmung (16) zur Aufnahme eines Heizelements (18) vorgesehen ist.

3. Turbinenschaufel (2) nach Anspruch 2, mit einem Schaufelfuß (4) und einem sich daran anschließenden Schaufelblatt (6), wobei die Ausnehmung als Bohrung (16) ausgebildet ist, die sich vom Schaufelfuß (4) in das Schaufelblatt (6) erstreckt.

4. Turbinenschaufel (2) nach Anspruch 3, bei der die Ausnehmung (16) in etwa eine maximale Länge (L) aufweist, die sich - in Abhängigkeit des Durchmessers (D) der Ausnehmung (16) - nach den Stabilitätsanforderungen an das Schaufelblatt (6) bemisst.

5. Turbinenschaufel (2) nach einem der vorhergehenden Ansprüche, mit einem aus Vollmaterial bestehenden Schaufelblatt (6).

6. Turbinenschaufel (2) nach einem der vorhergehenden Ansprüche, die mit einer Steuereinrichtung (22,28) zur Steuerung der elektrischen Heizleistung verbindbar ist.

7. Turbinenschaufel (2) nach Anspruch 6, bei der die Heizleistung in Abhängigkeit einer Steuergröße, insbesondere in Abhängigkeit des in der Turbine (12) herrschenden Drucks, steuerbar ist.

8. Turbinenschaufel (2) nach einem der vorhergehenden Ansprüche, die im Betrieb von einem Medium umströmt ist, wobei die Heizleistung derart bemessen ist, dass beim Betrieb eine Schaufeltemperatur von etwa 70°K bis 90°K über der Temperatur des Mediums erreichbar ist.

9. Turbinenanlage (26), insbesondere Industriedampfturbinenanlage, mit einer Turbinenschaufel (2) nach einem der vorhergehenden Ansprüche, die insbesondere in einer Niederdruck-Endstufe (34) angeordnet ist.

10. Turbinenanlage (26) nach Anspruch 9, bei der die Turbinenschaufel (2) ein elektrisches Heizelement (14) aufweist, das sich insbesondere vom Schaufelfuß (4) in das Schaufelblatt (6) der Turbinenschaufel (2) erstreckt.

11. Turbinenanlage (26) nach Anspruch 9 oder 10, bei der eine Steuereinheit (22,28) vorgesehen ist, die zur Steuerung der Heizleistung mit der Turbinenschaufel (2) einerseits und andererseits mit einem Sensor (42) zur Erfassung einer Steuergröße verbunden ist, die eine Eigenschaft des durch die Turbine (12) strömenden Dampfs wiedergibt.

12. Verfahren zum Betreiben einer Turbine, insbesondere einer Dampfturbine (12), bei dem mehrere Turbinenschaufeln, insbesondere Leitschaufeln (2), elektrisch beheizt werden.

13. Verfahren nach Anspruch 12, bei dem die Heizleistung gesteuert wird.

14. Verfahren nach Anspruch 13, bei der die Heizleistung in Abhängigkeit des herrschenden Drucks des Mediums eingestellt wird.

15. Verfahren nach einem der Ansprüche 12 bis 14, bei der die Temperatur der Turbinenschaufeln (2) auf etwa 70° bis 90° über der des Mediums eingestellt wird.
